# EUROPÄISCHE PATENTSCHRIFT

(11) **EP 2 028 153 B1**
(45) Veröffentlichungstag und Bekanntmachung des Hinweises auf die Patenterteilung: **03.06.2009**
(21) Anmeldenummer: 07023066.9
(22) Anmeldetag: 28.11.2007
(51) Int. Cl.: B66D 1/36

(54) **Winde**
Winch
Treuil

(43) Veröffentlichungstag der Anmeldung: 25.02.2009
(73) Patentinhaber: BAUER Maschinen GmbH, 86529 Schrobenhausen (DE)
(72) Erfinder: Arzberger, Maximilian, 86568 Igenhausen (DE); Herrmann, Christian, 85250 Altomünster (DE)
(74) Vertreter: Wunderlich, Rainer

(56) Entgegenhaltungen:
- WO-A-03/053821
- DE-B3- 10 343 079

## Beschreibung

Die Erfindung betrifft eine Winde mit einer Trommel, einem Trommeldrehlager, auf dem die Trommel um eine Drehachse drehbar gelagert ist, einer Stützeinrichtung, an der das Trommeldrehlager mit der Trommel über zumindest ein Schwenkgelenk um eine Schwenkachse schwenkbar gelagert ist, sowie einem Stellantrieb zum aktiven Verschwenken der Trommel um die Schwenkachse, gemäß dem Oberbegriff des Patentanspruchs 1.

Aus dem Stand der Technik sind Baumaschinen mit einer Vielzahl von unterschiedlichen Trommelwinden bekannt. Bei Bodenbearbeitungswerkzeugen, beispielsweise einer Bohrschnecke, einer Schlitzwandfräse, einem Soil-Mixing-Gestänge oder einem Bohrgestänge, sind diese an einem Mast geführt und werden von einem Hubseil getragen. Zum Antrieb des Hubseils ist eine Winde vorgesehen.

Weiterhin können Winden für Förderschläuche, Hydraulikschläuche oder Elektrokabel eingesetzt werden. Insbesondere bei Förderschläuchen mit relativ großem Schlauchdurchmesser ist eine saubere Schlauchwicklung für den Verschleiß maßgeblich.

Für eine hohe Langlebigkeit ist eine saubere Wicklung auf der Trommel maßgeblich. Hierzu ist es bekannt, die Trommel zu verschwenken, um einen gewünschten Einlaufwinkel des Schlauches oder Seiles einzustellen. Der Einlauf ist auch für eine saubere Wicklung auf der Trommel wichtig, was wiederum Einfluss auf den Verschleiß hat.

Eine gattungsgemäße Winde ist aus der DE 103 43 079 B3 bekannt, welche dem Oberbegriff des unabhängigen Anspruchs 1 entspricht. Diese Druckschrift beschreibt eine Winde zum Betätigen eines Hubseils zum Tragen eines Bodenbearbeitungswerkzeugs für eine Baumaschine mit einer Trommel, einem Windenrahmen, in dem die Trommel um eine Drehachse drehbar gelagert ist, einem Windenbock, gegenüber dem der Windenrahmen mit der Trommel über ein Schwenkgelenk um eine Schwenkachse schwenkbar gelagert ist. Ferner ist ein Stellantrieb zum aktiven Verschwenken der Trommel um die Schwenkachse vorgesehen.

Die WO 03/053821 A1 beschreibt eine Windenanordnung mit einer um eine Schwenkachse verschwenkbaren Trommel. Die Schwenkachse schneidet dabei die Trommelachse, so dass die Trommelachse bei Verschwenkung der Trommel eine Taumelbewegung um die Schwenkachse ausführt. Zum aktiven Verschwenken der Trommel sind Hydrozylinder vorgesehen.

Die GB 2 296 001 A, die US 4,002,321, die FR 2 278 619 A sowie die GB 21 32 971 A offenbaren weitere Windeneinrichtungen mit jeweils einer um eine Schwenkachse verschwenkbaren Trommel. In diesen Fällen sind Hydraulikaktoren zum aktiven Verschwenken der Trommel vorgesehen.

Auch die GB 882 874 und die GB 1249 405 betreffen Windeneinrichtungen mit verschwenkbaren Trommeln, wobei die Verschwenkung hier durch die Seilkraft bewirkt wird. Dabei sind zusätzliche Elemente zum Bedämpfen und/oder Begrenzen der Verschwenkbewegung vorgesehen.

**Aufgabe** der Erfindung ist es, eine Winde mit einer aktiv verschwenkbaren Trommel bereitzustellen, die kompakt und platzsparend angeordnet ist und zuverlässig arbeitet.

Die Erfindung löst die Aufgabe durch eine Winde mit den Merkmalen des Anspruchs 1. Bevorzugte Ausführungsformen sind in den jeweils abhängigen Ansprüchen angegeben.

Die erfindungsgemäße Winde zeichnet sich unter anderem dadurch aus, dass die Schwenkachse innerhalb der Trommel verläuft, und der Stellantrieb zumindest teilweise innerhalb der Trommel angeordnet ist.

Ein Grundgedanke der Erfindung liegt darin, den Innenraum der Trommel durch Aufnahme verschiedener Elemente, insbesondere des Stellantriebs, auszunutzen. Daraus ergibt sich eine besonders kompakte und platzsparende Anordnung der Winde. Ferner sind die in dem Innenraum der Trommel angeordneten Elemente gegenüber äußeren Störungen, wie mechanischen Einwirkungen und Witterungseinflüssen besonders geschützt und somit einem geringeren Verschleiß ausgesetzt. Dadurch wird die Lebensdauer insbesondere des sensiblen Stellantriebs erhöht, so dass Wartungs- und Reparaturkosten für durch Verschleiß bedingte Ausfälle verringert werden können. Zudem erlaubt der dadurch ermöglichte zuverlässige Betrieb der Winde auch einen längeren durchgehenden Einsatz ohne zeit- und kostenintensive Ausfallzeiten.

Durch die kompakte und robuste Anordnung der Winde kann diese auch in beengten räumlichen Verhältnissen effektiv zum Einsatz kommen. Insbesondere bietet es sich an, die Winde auf einem mobilen Transportträger mit begrenzten Ausmaßen anzuordnen.

Die erfindungsgemäße Winde ist insbesondere für Schläuche vorteilhaft, aber auch für alle Arten von Seilen und Elektro- oder Datenkabeln geeignet. Nachfolgend wird zu dem aufzuwickelnden Element der Einfachheit halber auf einen Schlauch Bezug genommen, ohne dass die Erfindung hierauf beschränkt sei.

Die schwenkbare Lagerung der Trommel um eine Schwenkachse ermöglicht es, einen Einlaufwinkel des Schlauches auf die Trommel weitgehend zu optimieren. In geeigneter Weise kann hierbei der Einlaufwinkel so gewählt oder verändert werden, dass ein besonders zuverlässiges, exaktes Aufspulen bei einer ein- oder mehrlagigen Wicklung und gleichzeitig ein besonders geringer Verschleiß gewährleistet sind.

Der Stellantrieb kann auf unterschiedliche Arten realisiert werden. Besonders vorteilhaft ist es, wenn der Stellantrieb ein hydraulisches Element, insbesondere einen Hydraulikzylinder, aufweist. Mit einem derartigen Element lassen sich auf kleinstem Raum verhältnismäßig große Kräfte ausüben. Dadurch können auch besonders schwere und voll beladene Trommeln noch zuverlässig bewegt werden. Ferner zeichnen sich Hydraulikzylinder durch eine sehr wartungsfreundliche und zuverlässige Arbeitsweise aus. Alternativ kann der Stellantrieb aber auch pneumatisch oder mit einem elektrischen Linearantrieb, beispielsweise mit einer Zahnstange, betrieben werden.

Vorteilhafterweise ist der Stellantrieb einerseits an dem Trommeldrehlager und andererseits an der Stützeinrichtung angelenkt. Dabei kann der Stellantrieb beispielsweise an einer Nabenschreibe des Trommeldrehlagers angelenkt sein. Auf diese Art lässt sich auf besonders einfache Weise eine Schwenkachse realisieren, welche innerhalb der Trommel verläuft. Dabei kann gleichzeitig auch der Stellantrieb günstig innerhalb der Trommel angeordnet werden. Zudem werden dadurch die Wegstrecken, welche der Stellantrieb zum Verschwenken der Trommel bewältigen muss, verringert. Dadurch werden der Energieverbrauch und mögliche Verschleißeffekte reduziert.

Grundsätzlich kann der Winkel zwischen der Schwenkachse und der Drehachse ein spitzer Winkel oder ein stumpfer Winkel sein. Es ist vorteilhaft, wenn die Schwenkachse quer zur Drehachse gerichtet ist. Geeigneterweise beträgt der Winkel zwischen der Schwenkachse und der Drehachse jedoch etwa 90°. Dies ermöglicht einen symmetrischen Aufbau einer Lagerung der Trommel, der zur Aufnahme von Zugkräften, wie sie beim Betrieb einer Baumaschine auftreten können, besonders gut geeignet ist. Vorzugsweise verläuft die Schwenkachse in etwa senkrecht zu einer Einlaufebene des Schlauches, in der sich der Schlauch insbesondere beim Auf- und/oder beim Abwickeln auf bzw. von der Trommel bewegt. Bei einer derartigen Anordnung kann der Einlaufwinkel bei besonders kleinen Verschwenkungswinkeln der Trommel um die Schwenkachse optimiert werden.

Die erfindungsgemäße Winde zeichnet sich unter anderem dadurch aus, dass die Schwenkachse innerhalb der Trommel verläuft. Eine solche Anordnung kann sehr kompakt und platzsparend ausgeführt werden. Dabei ist das Trommeldrehlager mit der Trommel über ein Schwenkgelenk an einer Stützeinrichtung gelagert. Ein derartiges Schwenkgelenk kann der Aufnahme eines erheblichen Teils der Windenzugkräfte dienen, so dass ein Verschwenken der Trommel um die Schwenkachse bei besonders geringem Kraftaufwand möglich ist. Bevorzugt sind entlang der Schwenkachse zur Lagerung des Trommeldrehlagers an der Stützeinrichtung zwei Schwenkgelenke vorgesehen.

Erfindungsgemäß ist der Stellantrieb zumindest teilweise innerhalb der Trommel angeordnet. Eine solche Anordnung erlaubt einen besonders kompakten Aufbau der Winde bei einem besonderen Schutz des empfindlichen Stellantriebs vor äußeren mechanischen Einflüssen.

Nach der Erfindung ist es ferner zweckmäßig, dass eine Verschwenkungsmesseinrichtung zur Messung einer Verschwenkung, insbesondere eines Verschwenkungswinkels, der Trommel gegenüber der Stützeinrichtung vorgesehen ist. Geeigneterweise weist die Verschwenkungsmesseinrichtung dabei einen Stellwertgeber und/oder einen Inkrementalgeber auf.

Der erfindungsgemäß vorgesehene Stellantrieb zum aktiven Verschwenken der Trommel in die Schwenkachse gewährleistet ein besonders zuverlässiges Auf- und/oder Abwickeln bei geringem Verschleiß.

Grundsätzlich kann der Stellantrieb beispielsweise ein Getriebe aufweisen, das eine Neigung des Mastes mechanisch in einen Verschwenkungswinkel umsetzt. Besonders geeignet ist es jedoch, dass der Stellantrieb mindestens einen Hydraulikzylinder aufweist, der einerseits an einer Nabenscheibe des Trommeldrehlagers und andererseits an der Stützeinrichtung angelenkt sein kann. Hiermit wird ein besonders zuverlässiger und wartungsarmer Stellantrieb zur Verfügung gestellt. Bevorzugt weist der Stellantrieb zwei Hydraulikzylinder auf, die diametral gegenüberliegend jeweils an der Nabenscheibe des Trommeldrehlagers und an der Stützeinrichtung angelenkt sind. Eine solche diametrale Anordnung, insbesondere gegeneinander wirkender Hydraulikzylinder, ermöglicht ein besonders zuverlässiges und sicheres Verschwenken der Trommel bei hohen Zugkräften.

Eine besonders brauchbare Ausführungsform einer erfindungsgemäßen Winde ist dadurch gekennzeichnet, dass eine Längenmesseinrichtung zur Messung einer von der Trommel auf- und/oder abgewickelten Schlauchlänge vorgesehen ist. Bei bekannten Abmessungen der Winde und/oder des Schlauches kann aus einer solchen Längenmessung auf die Position einer anstehenden Wicklung, d.h. eines Einlaufpunktes, bezüglich einer Längsachse der Trommel geschlossen werden. Hieraus wiederum kann der momentan optimale Verschwenkungswinkel ermittelt werden und die Trommel über den Stellantrieb entsprechend verschwenkt werden. Somit kann ein besonders verschleißarmes Wickeln auch bei besonders breiten Trommeln erreicht werden.

Ein besonders präzises Verschwenken der Trommel wird gemäß einer Weiterbildung der Erfindung schließlich dadurch ermöglicht, dass eine Steuereinrichtung zur Steuerung des Stellantriebs vorgesehen ist, die insbesondere mit der Verschwenkungsmesseinrichtung in Verbindung steht. Für eine besonders wirkungsvolle Optimierung des Einlaufwinkels kann die Verschwenkungsmesseinrichtung alternativ oder zusätzlich auch mit der Längenmesseinrichtung in Verbindung stehen.

Bei der erfindungsgemäßen Winde handelt es sich vorteilhafterweise um eine Freilaufwinde oder eine Freifallwinde mit Restzug und/oder Schleppseilautomatik.

Es ist vorteilhaft, wenn die Stützeinrichtung einen C-förmigen Querschnitt mit zwei Haltearmen aufweist, an denen über je einen Schwenkbolzen das Trommeldrehlager gehalten ist. Mit dieser Anordnung lässt sich bei geringem Materialaufwand ein sehr stabiler Aufbau der Winde realisieren. An dem offenen Bereich der Stützeinrichtung lässt sich der Schlauch besonders einfach herausführen. Die beiden Haltearme, die über je einen Schwenkbolzen an der Nabenscheibe des Trommeldrehlagers angelenkt sind, gewährleisten eine gleichmäßige Verteilung der mechanischen Belastungen auf die gesamte Fläche der Nabenscheibe. Dadurch werden Spannungszustände, die zu Defekten führen können, reduziert. Die Anordnung der beiden Schwenkbolzen zur Bildung der Schwenkgelenke und einer Anlenkung an der Nabenscheibe einerseits sowie an der Stützeinrichtung andererseits, erlauben einen Verlauf der Schwenkachse innerhalb der Trommel, so dass die empfindlichen Schwenkgelenke gegen äußere Einwirkungen weitgehend abgeschirmt sind und deren Zuverlässigkeit erhöht wird.

Es ist bevorzugt, wenn ein Schlauch- oder Kabelanschluss vorgesehen ist, welcher zumindest teilweise im Wesentlichen in der Drehachse der Trommel verläuft. An einem derartigen Anschluss können Schläuche zum Fördern von fluiden Medien, beispielsweise von Suspensionen, oder zur Versorgung mit Hydraulik- oder Kühlflüssigkeit angebunden werden. Auch der Anschluss von Kabeln zur Informationsübertragung oder zur elektrischen Versorgung ist möglich. Eine sogenannte Drehdurchführung sorgt für eine zuverlässige Verbindung zwischen dem feststehenden und dem rotierenden Teil.

Durch die Anordnung axial zur Drehachse der Trommel kann selbst bei einer weiteren Drehung der Trommel keine Verdrillung des angeschlossenen Schlauches oder Kabels erfolgen. Ferner ist ein Anschluss an dieser Position von einem Monteur besonders leicht zu erreichen und erleichtert damit die Anbindung entsprechender Leitungen oder Vorrichtungen.

Hinsichtlich der Baumaschine ist die Erfindung dadurch gekennzeichnet, dass eine erfindungsgemäße Winde vorgesehen ist.

Besonders vorteilhaft ist dabei die Winde zum Betätigen eines Seiles zum Tragen eines Bodenbearbeitungswerkzeuges oder zum Tragen eines Schlauches bzw. Kabels zum Fördern von Material oder zur hydraulischen bzw. elektrischen Versorgung vorgesehen.

Eine Weiterbildung einer erfindungsgemäßen Baumaschine besteht darin, dass eine Neigeeinrichtung vorgesehen ist, mit der ein Mast gegenüber einem Grundkörper quer, insbesondere bezüglich einer Verlaufrichtung des Schlauches und/oder einer durch den Mast und den Grundkörper verlaufenden Achse, neigbar ist. Eine derartige Neigeeinrichtung erlaubt es, den Mast gegenüber dem Grundkörper mit einem Querneigungswinkel von bis zu 10°, bevorzugt bis zu 5°, zu neigen und Bohrungen und gegebenenfalls Pfähle mit einer entsprechenden Neigung gegenüber der Horizontalen herzustellen.

Nach der Erfindung ist es ferner bevorzugt, dass eine Neigungsmesseinrichtung zur Messung einer Querneigung des Mastes bezüglich des Grundkörpers vorgesehen ist, die mit einer Steuereinrichtung eines Stellantriebs der Winde in Verbindung steht, wobei der Stellantrieb zum erfindungsgemäßen Verschwenken der Trommel dienen kann. Hierdurch wird ein Querneigungswinkel-abhängiges Verschwenken der Trommel um eine Schwenkachse derart ermöglicht, dass eine Biegebeanspruchung des Seils beim Einlauf in die Trommel weitestgehend reduziert ist.

Um besonders große Zugkräfte bereitstellen zu können, ist es erfindungsgemäß bevorzugt, dass die Winde am Grundkörper angeordnet ist. Geeigneterweise ist die Winde an einem Teil des Grundkörpers angeordnet, der nicht durch die Neigeeinrichtung gegenüber dem Grundkörper neigbar ist.

Die Erfindung wird nachfolgend anhand eines bevorzugten Ausführungsbeispieles weiter erläutert, welches schematisch in den Zeichnungen dargestellt ist. In den Zeichnungen zeigen:
- Fig. 1: eine schräge Frontansicht einer erfindungsgemäßen Winde;
- Fig. 2: eine Rückansicht der Winde aus Fig. 1;
- Fig. 3: eine Aufsicht auf die erfindungsgemäße Winde im verschwenktem Zustand; und
- Fig. 4: eine Aufsicht auf die erfindungsgemäße Winde im nicht verschwenktem Zustand.

Fig. 1 bis 4 zeigen eine erfindungsgemäße Winde 1. Die Winde 1 weist eine zylindrische Trommel 10 zur Aufnahme eines Schlauches oder dergleichen auf. Auf der Oberfläche der Trommel 10 ist ein Profil 12 in Form einer hervorstehenden Riffelung zur definierten Führung und Wicklung des Schlauches (nicht gezeigt) vorgesehen. Nahe ihren Stirnseiten 14, 14' sind an der Trommel 10 kreisförmige Spulenwände 15, 15' zur lateralen Begrenzung der Wicklungen des Schlauches ausgebildet. Die Trommel 10 ist mittels eines nicht gezeigten Antriebsmotors, der an einem außermittigen Sockel 17 angeflanscht ist, um eine Drehachse 13 rotierend antreibbar, wobei die Drehachse 13 mit der Längsachse der zylindrischen Trommel 10 zusammenfällt.

Über einen in Fig. 2 gezeigten Trommelauslauf 39 tritt der Schlauch seitlich aus der Trommel 10 aus und in eine Verbindungsleitung 37 ein. Die Verbindungsleitung 37 führt zu einer Drehdurchführung 36 an der Drehachse 13 der Trommel 10. Die mit der Trommel 10 mitrotierende Drehdurchführung 36 bildet einen direkten Übergang zu einem feststehenden Anschluss 35, über den der Schlauch mit externen Einrichtungen, beispielsweise einer Pumpe, verbunden werden kann. Über ein Trommeldrehlager 20 ist die Trommel 10 auf einer Nabenscheibe 25 drehbar gelagert. An der Nabenscheibe 25 ist eine Stützeinrichtung 50, die als eine Gabel mit C-förmigen Querschnitt und zwei Haltearmen 55, 55' ausgebildet ist, über zwei Schwenkgelenke 40, 40' befestigt. Die Schwenkgelenke 40, 40' sind jeweils an den Haltearmen 55, 55' als Scharniergelenke mit Schwenkbolzen ausgebildet. Die Stützeinrichtung 50 ist über die Schwenkgelenke 40, 40' an der Nabenscheibe 25 verschwenkbar angelenkt. Die Schwenkachse 43 wird durch die Verbindungslinie zwischen den Schwenkgelenken 40, 40' gebildet und steht senkrecht auf der Drehachse 13 der Trommel 10. Die Schwenkgelenke 40, 40' sowie die Schwenkachse 43 liegen innerhalb der Trommel 10. Ferner ist zwischen der Stützeinrichtung 50 und der Nabenscheibe 25 ein Stellantrieb 30 vorgesehen, der als Hydraulikzylinder ausgebildet ist. Die Kolbenstange des Hydraulikzylinders ist an der Stützeinrichtung 50 und der Nabenscheibe 25 angelenkt.

Bei dem in Fig. 3 gezeigten Zustand der Winde 1 ist die Kolbenstange des Hydraulikzylinders gegenüber dem nicht verschwenkten Zustand der Trommel 10 um einen Einfahrweg eingefahren, so dass die Drehachse 13 der Trommel 10 gegenüber der Stützeinrichtung 50 um den Verschwenkungswinkel α um die Schwenkachse 43 verschwenkt ist. In dem in Fig. 4 dargestellten Zustand der Winde 1 ist die Kolbenstange des Hydraulikzylinders aus dem Kolbengehäuse ausgefahren, und die Trommel 10 befindet sich gegenüber der Stützeinrichtung 50 in einem nicht verschwenkten Zustand.

## Patentansprüche

1. Winde (1) mit
- einer Trommel (10),
- einem Trommeldrehlager (20), auf dem die Trommel (10) um eine Drehachse (13) drehbar gelagert ist,
- einer Stützeinrichtung (50), an der das Trommeldrehlager (20) mit der Trommel (10) über zumindest ein Schwenkgelenk (40) um eine Schwenkachse (43) schwenkbar gelagert ist, und
- einem Stellantrieb (30) zum aktiven Verschwenken der Trommel (10) um die Schwenkachse,
**dadurch gekennzeichnet,**
- **dass** die Schwenkachse (43) innerhalb der Trommel (10) verläuft, und
- **dass** der Stellantrieb (30) zumindest teilweise innerhalb der Trommel (10) angeordnet ist.

2. Winde nach Anspruch 1,
**dadurch gekennzeichnet,**
**dass** der Stellantrieb (30) zumindest einen Hydraulikzylinder aufweist.

3. Winde nach Anspruch 2,
**dadurch gekennzeichnet,**
**dass** der Hydraulikzylinder einerseits an einer Nabenscheibe (25) des Trommeldrehlagers (20) und andererseits an der Stützeinrichtung (50) angelenkt ist.

4. Winde nach einem der Ansprüche 1 bis 3,
**dadurch gekennzeichnet,**
**dass** die Schwenkachse (43) quer zur Drehachse (13) gerichtet ist, insbesondere, dass der Winkel zwischen der Schwenkachse (43) und er Drehachse (13) etwa 90° beträgt und/oder dass die Schwenkachse (43) in etwa senkrecht zu einer Einlaufebene eines Schlauches oder dergleichen verläuft.

5. Winde nach einem der Ansprüche 1 bis 4,
**dadurch gekennzeichnet,**
**dass** eine Verschwenkungsmesseinrichtung zur Messung eines Verschwenkungswinkels (α), der Trommel (10) gegenüber der Stützeinrichtung (50) vorgesehen ist, die bevorzugt einen Stellwertgeber aufweist.

6. Winde nach einem der Ansprüche 1 bis 5,
**dadurch gekennzeichnet,**
**dass** eine Längenmesseinrichtung zur Messung einer von der Trommel (10) aufund/oder abgewickelten Schlauchlänge vorgesehen ist.

7. Winde nach einem der Ansprüche 1 bis 6,
**dadurch gekennzeichnet,**
**dass** eine Steuereinrichtung zur Steuerung des Stellantriebs (30) vorgesehen ist, die insbesondere mit der Verschwenkungsmesseinrichtung und/oder der Längenmesseinrichtung in Verbindung steht.

8. Winde nach einem der Ansprüche 1 bis 7,
**dadurch gekennzeichnet,**
**dass** die Stützeinrichtung (50) einen C-förmigen Querschnitt mit zwei Haltearmen (55, 55') aufweist, an denen über je einen Schwenkbolzen das Trommeldrehlager (20) gehalten ist.

9. Winde nach einem der Ansprüche 1 bis 7,
**dadurch gekennzeichnet,**
**dass** ein Schlauch- oder Kabelanschluss (35) vorgesehen ist, welcher zumindest teilweise im Wesentlichen in der Drehachse (13) der Trommel (10) verläuft.

10. Baumaschine, insbesondere für den Tiefbau,
**dadurch gekennzeichnet,**
**dass** eine Winde (1) nach einem der Ansprüche 1 bis 9 vorgesehen ist.

## Claims

1. Winch (1) comprising
- a drum (10),
- a rotary drum bearing (20), on which the drum (10) is supported in a rotating manner about an axis of rotation (13),
- a supporting device (50), on which the rotary drum bearing (20) is supported in a pivotable manner together with the drum (10) by means of at least one pivot joint (40) about a pivot axis (43), and
- an actuating drive (30) for the active pivoting of the drum (10) about the pivot axis,
**characterized in that**
- the pivot axis (43) extends inside the drum (10) and
- **in that** the actuating drive (30) is arranged at least partially inside the drum (10).

2. Winch according to claim 1,
**characterized in that**
the actuating drive (30) has at least one hydraulic cylinder.

3. Winch according to claim 2,
**characterized in that**
the hydraulic cylinder is articulated on the one hand to a hub disk (25) of the rotary drum bearing (20) and on the other hand to the supporting device (50).

4. Winch according to any one of claims 1 to 3,
**characterized in that**
the pivot axis (43) is directed transversely to the axis of rotation (13), **in that** in particular the angle between the pivot axis (43) and the axis of rotation (13) amounts to approximately 90° and/or **in that** the pivot axis (43) extends approximately perpendicularly to a run-in plane of a hose or the like.

5. Winch according to any one of claims 1 to 4,
**characterized in that**
a pivot measuring device is provided for measuring a pivot angle (α) of the drum (10) with respect to the supporting device (50), which preferably has a set value transmitter.

6. Winch according to any one of claims 1 to 5,
**characterized in that**
a length-measuring device is provided for measuring a hose length wound onto and/or unwound from the drum (10).

7. Winch according to any one of claims 1 to 6,
**characterized in that**
a control device is provided for controlling the actuating drive (30), which is connected in particular to the pivot measuring device and/or the length measuring device.

8. Winch according to any one of claims 1 to 7,
**characterized in that**
the supporting device (50) has a C-shaped cross-section with two retaining arms (55, 55'), on which the rotary drum bearing (20) is retained by a respective pivot bolt.

9. Winch according to any one of claims 1 to 7,
**characterized in that**
a hose or cable connection (35) is provided, which extends at least partially in a substantial manner within the axis of rotation (13) of the drum (10).

10. Construction machine, in particular for foundation construction,
**characterized in that**
a winch (1) according to any one of claims 1 to 9 is provided.

## Revendications

1. Treuil (1), comprenant
- un tambour (10),
- un palier de tambour rotatif (20), sur lequel le tambour (10) est agencé pouvant tourner autour d'un axe de rotation (13),
- un dispositif de support (50), sur lequel le palier de tambour rotatif (20) muni du tambour (10) est agencé pouvant pivoter sur au moins une articulation pivotante (40) autour d'un axe de pivotement (43), et
- un dispositif d'entraînement (30) pour un pivotement actif du tambour (10) autour de l'axe de pivotement,
**caractérisé en ce que,**
- l'axe de pivotement (43) passe dans le tambour (10), et
- le dispositif d'entraînement (30) est disposé au moins en partie dans le tambour (10).

2. Treuil selon la revendication 1,
**caractérisé en ce que,**
le dispositif d'entraînement (30) comprend au moins un vérin hydraulique.

3. Treuil selon la revendication 2,
**caractérisé en ce que,**
le vérin hydraulique est articulé d'une part au niveau d'un disque de moyeu (25) du palier de tambour rotatif (20), et d'autre part au niveau du dispositif de support (50).

4. Treuil selon l'une quelconque des revendications 1 à 3,
**caractérisé en ce que,**
l'axe de pivotement (43) est dirigé perpendiculairement à l'axe de pivotement (13), en particulier **en ce que**,
l'angle entre l'axe de pivotement (43) et l'axe de rotation (13) est d'environ 90° et/ou l'axe de pivotement (43) s'étend pratiquement perpendiculairement à un plan d'entrée d'un tuyau ou similaire.

5. Treuil selon l'une quelconque des revendications 1 à 4,
**caractérisé en ce que,**
un dispositif de mesure de pivotement destiné à mesurer un angle de pivotement (α) du tambour (10) par rapport au dispositif de support (50) est prévu, qui comprend de manière préférée un capteur de position.

6. Treuil selon l'une quelconque des revendications 1 à 5,
**caractérisé en ce que,**
un dispositif de mesure de longueur est prévu pour mesurer une longueur de tuyau enroulée et/ou déroulée par le tambour (10).

7. Treuil selon l'une quelconque des revendications 1 à 6,
**caractérisé en ce que,**
un dispositif de contrôle pour contrôler le dispositif d'entraînement (30) est prévu, qui est relié en particulier au dispositif de mesure de pivotement et/ou au dispositif de mesure de longueur.

8. Treuil selon l'une quelconque des revendications 1 à 7,
**caractérisé en ce que,**
le dispositif de support (50) est muni de deux bras d'arrêt (55, 55') ayant une coupe transversale en forme de C, sur chacun desquels un boulon de pivotement du tambour (20) est monté.

9. Treuil selon l'une quelconque des revendications 1 à 7,
**caractérisé en ce que,**
un raccord de tuyau ou de câble (35) est prévu, qui, au moins partiellement, s'étend essentiellement dans l'axe de rotation (13) du tambour (10).

10. Machine de chantier, en particulier pour le génie civil,
**caractérisée en ce que,**
un treuil (1) selon l'une quelconque des revendications 1 à 9 est prévu.
